# EUROPÄISCHE PATENTSCHRIFT

(11) **EP 3 300 177 B1**
(45) Veröffentlichungstag und Bekanntmachung des Hinweises auf die Patenterteilung: **12.12.2018**
(21) Anmeldenummer: 16190811.6
(22) Anmeldetag: 27.09.2016
(51) Int. Cl.: H01R 13/56

(54) **ADAPTER ZUM ELEKTRISCHEN VERBINDEN VON ELEKTRONISCHEN KOMPONENTEN**
ADAPTER FOR ELECTRICAL CONNECTION OF ELECTRONIC COMPONENTS
ADAPTATEUR DESTINÉ À RACCORDER ÉLECTRIQUEMENT DES COMPOSANTS ÉLECTRONIQUES

(43) Veröffentlichungstag der Anmeldung: 28.03.2018
(73) Patentinhaber: UNIVER S.p.A., 20128 Milano (IT)
(72) Erfinder: Raimondi, Stefano, 20090 Pieve Emanuele, Milano (IT)
(74) Vertreter: Quermann, Helmut

(56) Entgegenhaltungen:
- EP-A1- 2 413 438
- US-A1- 2015 064 961
- US-A1- 2015 071 590

## Beschreibung

Die Erfindung betrifft einen Adapter zum elektrischen Verbinden einer elektronischen Komponente einer Vorrichtung mit einer von der Vorrichtung räumlich getrennten anderen elektrischen Komponente. Der Adapter dient insbesondere dem Verbinden einer Abfrageeinrichtung zur Bestimmung einer Stellung eines mechanischen Bauteils einer Vorrichtung zum Spannen, Schwenken, Zentrieren oder dergleichen mit einer externen Steuereinheit. Bei der Vorrichtung kann es sich beispielsweise um einen pneumatisch oder elektrisch betriebenen Schwenker, Spanner, Unterbauspanner oder Stiftzieher handeln.

Aus der Broschüre "**PRODUK**TINFO" des Unternehmens UNIVER S.p.A. mit der Nr. PR-100_DE-0908 rev. 07_0615, Seiten 21 und 22 ist ein Adapter zum elektrischen Verbinden einer elektronischen Komponente einer Vorrichtung mit einer von der Vorrichtung räumlich getrennten anderen elektronischen Komponente bekannt. Der Adapter weist einen Grundkörper und einen in dem Grundkörper gelagerten Verbindungsstecker zur Herstellung einer elektrischen Verbindung zwischen den elektronischen Komponenten auf. Dabei weist der Grundkörper einen mit der Vorrichtung verbindbaren Basiskörper und eine lösbar mit dem Basiskörper verbundene Abdeckung auf. Der Verbindungsstecker weist einen Lagerabschnitt und einen Verbindungsabschnitt für einen korrespondierenden Stecker der anderen elektronischen Komponente auf und ist im Bereich des Lagerabschnitts zwischen dem Basiskörper und der Abdeckung gelagert. Bei gelöster Abdeckung ist der Lagerabschnitt um eine Achse schwenkbar in dem Grundkörper gelagert ist, wobei durch Verbinden der Abdeckung mit dem Basiskörper Rastmittel des Lagerabschnitts mit Rastmitteln des
Grundkörpers in Eingriff bringbar sind.

Die schwenkbare Anbindung des Verbindungssteckers ermöglicht es, den Verbindungsstecker in zwei unterschiedlichen Winkelstellungen bezüglich des Grundkörpers auszurichten und in der jeweiligen Winkelstellung mittels der Rastmittel zu fixieren.

Aus der US2015/0071590A1 ist ein Strom/Signal-Verbinder bekannt, der einen befestigbares Grundteil und ein mit diesem Grundteil schwenkbar verbundenes Schwenkteil aufweist. Das Grundteil weist eine Aufnahme für ein erstes elastisches Element und eine andere Aufnahme für ein zweites elastisches Element auf. Das Schwenkteil weist einen ersten gezahnten Abschnitt und einen zweiten gezahnten Abschnitt auf, wobei der jeweilige gezahnte Abschnitt mit dem jeweiligen elastischen Element zusammenwirkt, wodurch das Schwenkteil in der jeweiligen Schwenkposition gehalten ist.

Aufgabe der vorliegenden Erfindung ist es, einen Adapter derart weiterzubilden, das dieser besonders einfach zu handhaben ist und ein sicheres Halten der Winkelstellung des Verbindungssteckers bezüglich des Grundkörpers in unterschiedlichen Winkelstellungen, insbesondere in mehr als zwei unterschiedlichen Winkelstellungen ermöglicht.

Gelöst wird die Aufgabe durch einen Adapter, der gemäß den Merkmalen des Patentanspruchs 1 ausgebildet ist.

Bei dem Adapter ist erfindungsgemäß vorgesehen, dass eine in dem Lagerabschnitt ausgebildete Zahnung die Rastmittel des Lagerabschnitts bildet, wobei im Bereich der Zahnung senkrecht zu der Achse ein Querschnitt des Lagerabschnitts gebildet ist, in dem die Zahnung entlang eines Kreisbogens eines konzentrisch zu der Achse ausgebildeten Kreises ausgebildet ist oder eine in dem Grundkörper ausgebildete Zahnung die Rastmittel des Grundkörpers bildet, wobei im Bereich der Zahnung senkrecht zu der Achse ein Querschnitt des Grundkörpers gebildet ist, in dem die Zahnung entlang eines Kreisbogens eines konzentrisch zu der Achse ausgebildeten Kreises ausgebildet ist.

Dadurch ist es möglich, bei gelöster Abdeckung den Verbindungsstecker um die Achse zu verschwenken, um die Winkelstellung des Verbindungssteckers anzupassen und im Anschluss daran die Abdeckung wiederum mit dem Basiskörper zu verbinden, um ein Verschwenken bei mit dem Basiskörper verbundener Abdeckung zu verhindern, wobei die Ausbildung der Zahnung entlang des Kreisbogens sicherstellt, dass die Rastmittel des Lagerabschnitts mit den Rastmitteln des Grundkörpers beim Verbinden der Abdeckung mit dem Basiskörper in Eingriff gebracht werden. Somit ermöglicht es der Adapter, den Verbindungsstecker in unterschiedlichen Winkelstellungen bezüglich des Grundkörpers und somit bezüglich einer Vorrichtung, mit der der Grundkörper verbunden ist, auszurichten und den Verbindungsstecker in der gewünschten Winkelstellung mittels Verbinden der Abdeckung schwenksicher zu fixieren.

Unter dem Begriff "lösen" bzw. "gelöst" wird in diesem Zusammenhang verstanden, dass die Abdeckung beabstandet zu dem Basiskörper angeordnet ist, wodurch der Verbindungsstecker im Bereich des Lagerabschnitts zwischen dem Basiskörper und der Abdeckung bewegbar ist, um die Rastmittel außer Eingriff zu bringen. Es ist aber auch durchaus denkbar, dass die Abdeckung zwecks Außer-Eingriffbringens der Rastmittel vollständig von dem Basiskörper entfernt werden muss.

Hinsichtlich der Ausbildung der Zahnung ist es durchaus denkbar, dass sowohl der Lagerabschnitt als auch der Grundkörper eine Zahnung der vorgenannten Art aufweisen, wobei die Zahnung die jeweiligen Rastmittel bildet.

Vorzugsweise sind die Rastmittel des Grundkörpers in der Abdeckung ausgebildet. Es ist aber auch durchaus denkbar, dass der Basiskörper die Rastmittel aufweist.

Die Rastmittel können dabei aus lediglich einem Vorsprung gebildet sein, wobei der Vorsprung in der rastierten Stellung in ein als Rücksprung ausgebildetes Rastmittel der anderen Komponente eingreift.

In einer bevorzugten Ausführungsform der Erfindung weist der Lagerabschnitt die Zahnung auf. Dabei ist es durchaus denkbar, dass die Zahnung durch in dem Lagerabschnitt ausgebildete Rücksprünge gebildet ist. Die Rücksprünge können beispielsweise durch parallel zu der Achse verlaufende Nuten gebildet sein.

Durch die Bildung der Zahnung durch Rücksprünge stehen die Rastmittel nicht gegenüber einer Außenkontur des Lagerabschnitts hervor, wodurch eine formschlüssige Lagerung des Lagerabschnitts in dem Grundkörper bei unterschiedlichen Winkellagen möglich ist.

Vorzugsweise ist der Verbindungsstecker in der Abdeckung gelagert. Insbesondere weist dabei die Abdeckung die Rastmittel des Grundkörpers auf, wobei das Rastmittel vorzugsweise durch zwei Vorsprünge gebildet ist.

In einer vorteilhaften Weiterbildung des Adapters ist der Lagerabschnitt im Wesentlichen kugelförmig oder zylinderförmig ausgebildet. Dadurch ist ein formschlüssiges Verbinden der Abdeckung mit dem Basiskörper bei unterschiedlichen Winkelstellungen des Verbindungssteckers möglich.

Es wird als vorteilhaft angesehen, wenn der Verbindungsstecker transversal zu der Achse verschiebbar in dem Grundkörper, vorzugsweise in der Abdeckung gelagert ist. Dadurch ist es möglich, bei gelöster Abdeckung den Verbindungsstecker transversal zu der Achse zu verschieben, um die Rastmittel außer Eingriff zu bringen, und im Anschluss daran den Verbindungsstecker in die gewünschte Winkelstellung um die Achse zu verschwenken.

In einer vorteilhaften Weiterbildung weist der Lagerabschnitt zwei im Bereich der Achse ausgebildete gegenüberliegende Vorsprünge auf, wobei die Vorsprünge in jeweils einer Führungsnut des Basiskörpers oder der Abdeckung gelagert sind, insbesondere die jeweilige Führungsnut eine Außenfläche des Basiskörpers oder der Abdeckung durchsetzt. Durch die Vorsprünge ist beispielsweise ein Verschwenken oder Drehen des Verbindungsstecker um eine andere Achse verhindert.

Hinsichtlich einer Sicherung gegen ein Drehen um eine andere Achse ist es auch durchaus denkbar, dass die Vorsprünge des Lagerabschnitts in Ausnehmungen des Basiskörpers oder der Abdeckung ortsfest gelagert sind.

Vorzugsweise ist die Außenfläche des Basiskörpers auf der der Abdeckung zugewandten Seite ausgebildet bzw. die Außenfläche der Abdeckung auf der dem Basiskörper zugewandten Seite der Abdeckung ausgebildet. Diese Gestaltung ermöglicht einen einfachen Zusammenbau des Adapters. Beispielsweise kann der Verbindungsstecker im Bereich des Lagerabschnitts mit den Vorsprüngen in die Führungsnut des Basiskörpers oder der Abdeckung eingebracht, insbesondere eingeschoben werden, und im Anschluss daran der Basiskörper mit der Abdeckung verbunden werden, wodurch der Verbindungsstecker im Bereich des Lagerabschnitts zwischen dem Basiskörper und der Abdeckung gelagert ist.

Die Führungsnut ermöglicht darüber hinaus ein Verschieben des Verbindungssteckers entlang der Führungsnuten bei von dem Basiskörper gelöster Abdeckung.

Als besonders vorteilhaft wird es angesehen, wenn die Abdeckung im gelösten Zustand transversal zu der Achse gegenüber dem Basiskörper verschiebbar gelagert ist, vorzugsweise die Abdeckung parallel zu den Führungsnuten verschiebbar gelagert ist. Diese Gestaltung ermöglicht es, die Abdeckung im gelösten Zustand derart zu verschieben, sodass die Rastmittel außer Eingriff bringbar sind. Beispielsweise ist es denkbar, dass die Abdeckung mittels einer einzigen Schraube mit dem Basiskörper verbindbar ist und die Abdeckung bei gelöster Schraube bezüglich des Basiskörpers transversal zu der Achse händisch verschoben werden kann, um auf diese Weise die Rastmittel in Eingriff bzw. außer Eingriff zu bringen.

In diesem Zusammenhang wird es als besonders vorteilhaft angesehen, wenn die Abdeckung ein Führungselement, insbesondere einen Bolzen, und der Basiskörper eine Aufnahme für das Führungselement aufweist.

Als besonders vorteilhaft wird es angesehen, wenn der Basiskörper und/oder die Abdeckung den Lagerabschnitt formschlüssig aufnehmen.

In einer bevorzugten Weiterbildung weist der Lagerabschnitt vorzugsweise auf einer dem Verbindungsabschnitt abgewandten Seite eine Durchgangsöffnung für ein Kabel auf.

In einer vorteilhaften Weiterbildung, weisen der Basiskörper und/oder die Abdeckung angrenzend an den Lagerabschnitt, insbesondere angrenzend an die Durchgangsöffnung, eine Aussparung auf. Diese Aussparung dient beispielsweise der Aufnahme des Kabels, wobei die Aussparung derart gestaltet ist, dass diese bei unterschiedlichen Winkelstellungen des Verbindungssteckers das Kabel aufnimmt und eine Beschädigung des Kabels, beispielsweise ein Knicken des Kabels, bei Verschwenken des Verbindungssteckers verhindert.

In einer besonders bevorzugten Ausführungsform des Adapters beträgt ein Mittelpunktwinkel des Kreisbogens zwischen 70° und 110°.

Es wird als vorteilhaft angesehen, wenn der Winkel zwischen zwei benachbarten Rastmitteln des Lagerbereichs oder zwei benachbarten Rastmitteln des Grundkörpers zwischen 5° und 15° beträgt, um eine Vielzahl von unterschiedlichen Winkelstellungen des Verbindungssteckers bezüglich des Grundkörpers zu ermöglichen.

Vorzugsweise beträgt der Mittelpunktwinkel 90° und der Winkel zwischen benachbarten Rastmitteln jeweils 10°, sodass Winkelstellungen des Verbindungssteckers zwischen 0° bis 90° in 10°-Schritten möglich sind.

In einer besonders bevorzugten Ausführungsform des Adapters ist der Verbindungsstecker elektrisch mit der Abfrageeinrichtung zur Bestimmung der Stellung des mechanischen Bauteils der Vorrichtung zum Spannen, Schwenken, Zentrieren oder dergleichen verbunden oder verbindbar. Als besonders vorteilhaft wird es in diesem Zusammenhang angesehen, wenn der Basiskörper Anzeigemittel, vorzugsweise optische Anzeigemittel, zur Anzeige der Stellung des mechanischen Bauteils aufweist.

Als besonders vorteilhaft wird es angesehen, wenn der Adapter die elektronische Komponente der Vorrichtung aufweist. Dabei ist es durchaus denkbar, dass der Adapter eine elektronische Auswertekarte der Abfrageeinrichtung aufweist, wobei diese elektronische Auswertekarte mit einem Sensor der Abfrageeinrichtung verbindbar oder verbunden ist. Dabei ist es durchaus denkbar, dass der Adapter den Sensor aufweist. In diesem Zusammenhang wird es als besonders vorteilhaft angesehen, wenn die elektronische Karte und/oder der Sensor in dem Basiskörper angeordnet sind. Dadurch ist ein besonders einfacher Austausch der elektronischen Komponenten oder des gesamten Adapters, beispielsweise im Falle eines Defekts der elektronischen Komponente, möglich.

Weitere Merkmale der Erfindung sind in den Unteransprüchen, der Beschreibung der Figuren sowie in den Figuren selbst dargestellt.

In den Figuren ist die Erfindung anhand eines Ausführungsbeispiels veranschaulicht, ohne auf dieses Ausführungsbeispiel beschränkt zu sein. Es zeigen:
- Fig. 1: einen Adapter in einer perspektivischen Ansicht,
- Fig. 2: den Adapter gemäß Fig. 1 in einer Ansicht gemäß dem Pfeil II in Fig. 3,
- Fig. 3: den Adapter in einer Ansicht gemäß dem Pfeil III in Fig. 4,
- Fig. 4: den Adapter gemäß dem Pfeil IV in Fig. 3,
- Fig. 5: den Adapter in einer Schnittansicht gemäß der Linie V-V in Fig. 3,
- Fig. 6: den Adapter in einer teilweise geschnittenen Darstellung in einer Ansicht gemäß der Ansicht in Fig. 2,
- Fig. 7: einen Ausschnitt des Adapters gemäß dem strichpunktierten Kreis in Fig. 6,
- Fig. 8: den Adapter in einer teilweise geschnittenen Darstellung in einer perspektivischen Ansicht,
- Fig. 9: einen Verbindungsstecker des Adapters in einer perspektivischen Ansicht,
- Fig. 10: eine Vorrichtung zum Spannen von Werkstücken, vorliegend ein Unterbauspanner, mit einem mit dem Gehäuse der Vorrichtung verbundenen Adapter,
- Fig. 11: die Vorrichtung gemäß Fig. 10 in einer ersten Endstellung in einer Schnittansicht,
- Fig. 12: die Vorrichtung gemäß Fig. 10 in einer zweiten Endstellung in einer Schnittansicht.

Die Figuren 1 bis 8 zeigen einen Adapter 1 zum elektrischen Verbinden einer elektronischen Komponente 2 einer Vorrichtung 3 mit einer von der Vorrichtung 3 getrennten anderen elektronischen Komponente. Bei der Vorrichtung 3 kann es sich beispielsweise um eine Vorrichtung 3 zum Spannen von Werkstücken, beispielsweise einem Unterbauspanner handeln.

Eine derartige Vorrichtung 3 in Form eines Unterbauspanners ist in den Fig. 10 bis 12 dargestellt, wobei der Adapter 1 mit einem Gehäuse 26 der Vorrichtung 3 verbunden ist. Dabei dient der Adapter 1 dem elektrischen Verbinden einer Abfrageeinrichtung zur Bestimmung einer Stellung eines mechanischen Bauteils 4 der Vorrichtung 3 mit einer nicht dargestellten externen Steuereinheit.

Bei dem mechanischen Bauteil 4 handelt es sich um eine axial verschiebbare Kolbenstange einer pneumatisch antreibbaren Antriebseinheit 31, wobei die Kolbenstange über eine Kniehebelgelenkanordnung 27 mit einem axial verschiebbaren Positionierstift 28 der Vorrichtung 3 zusammenwirkt.

Der Adapter 1 weist einen Grundkörper 5 und einen in dem Grundkörper 5 gelagerten Verbindungsstecker 8 zur Herstellung einer elektrischen Verbindung zwischen den elektronischen Komponenten 2 auf. Der Grundkörper 5 weist einen mit der Vorrichtung 3 mittels Schrauben 21 verbindbaren Basiskörper 6 und eine mit dem Basiskörper 6 lösbar verbundene Abdeckung 7 auf. Die Verbindung von Basiskörper 6 und Abdeckung 7 erfolgt mittels einer Schraube 21.

Der Verbindungsstecker 8 weist einen im Wesentlichen kugelförmig ausgebildeten Lagerabschnitt 9 und einen Verbindungsabschnitt 10 für einen korrespondierenden Stecker der anderen elektronischen Komponente 2 auf. Der Verbindungsstecker 8 ist im Bereich des Lagerabschnitts 9 zwischen dem Basiskörper 6 und der Abdeckung 7 gelagert.

Bei gelöster Abdeckung 7 ist der Lagerabschnitt um eine Achse 11 schwenkbar in der Abdeckung 7 gelagert.

Der Lagerabschnitt 9 weist mehrere äquidistante Rastmittel 12 auf, wobei die Rastmittel 12 durch eine in dem Lagerabschnitt 9 ausgebildete Zahnung 14 gebildet sind. Im Bereich der Zahnung 14 ist senkrecht zu der Achse 11 ein Querschnitt des Lagerabschnitts 9 gebildet, in dem die Zahnung 14 entlang eines Kreisbogens 15 eines konzentrisch zu der Achse 11 ausgebildeten Kreises ausgebildet ist.

Die Abdeckung 7 weist zwei als hervorstehende Zähne ausgebildete Rastmittel 13 auf, wobei diese Rastmittel 13 bei mit dem Basiskörper 6 verbundener Abdeckung 7 mit den Rastmitteln 12 des Lagerabschnitts 9 in Eingriff sind, wodurch ein Verschwenken des Verbindungssteckers 8 um die Achse 11 verhindert ist. Dies ist insbesondere dem in der Fig. 7 dargestellten Ausschnitt des Adapters 1 zu entnehmen.

Der Lagerabschnitt 9 weist zwei im Bereich der Achse 11 ausgebildete gegenüberliegende Vorsprünge 16 auf, wobei die Vorsprünge 16 in jeweils einer Führungsnut 17 der Abdeckung 7 gelagert sind. Dabei durchsetzt die jeweilige Führungsnut 17 eine dem Basiskörper 6 zugewandte Außenfläche der Abdeckung 7. Bei von dem Basiskörper 6 gelöster Abdeckung 7 ist somit der Verbindungsstecker 8 transversal zu der Achse 11 verschiebbar in der Abdeckung 7 gelagert, wodurch es möglich ist, die Rastmittel 12, 13 durch eine Verschiebung des Lagerabschnitts 9 in Richtung des Basiskörpers 6 bzw. durch eine Verschiebung der Abdeckung 7 von dem Basiskörper 6 weg außer Eingriff zu bringen. Zudem ist durch die Vorsprünge 16 ein Verschwenken oder Drehen des Verbindungsstecker 8 um eine andere Achse verhindert.

Die Abdeckung 7 ist folglich im gelösten Zustand transversal zu der Achse 11 und parallel zu den Führungsnuten 17 verschiebbar gelagert, wobei die Abdeckung 7 ein als Bolzen ausgebildetes Führungselement 29 und der Basiskörper 6 eine Aufnahme für diesen Bolzen aufweist, wodurch das parallele Verschieben erleichtert ist.

Die Zahnung 14 des Lagerabschnitts 9 ist durch äquidistant in dem Lagerabschnitt 9 ausgebildete Rücksprünge gebildet, wobei die Rücksprünge jeweils parallel zu der Achse 11 verlaufen.

Die Zahnung 14 erstreckt sich über etwa ein Viertel des Umfangs des Lagerabschnitts 9, wobei ein Mittelpunktwinkel α des Kreisbogens 15 etwa 100° und ein zwischen zwei benachbarten Rastmitteln 12 des Lagerbereichs 9 eingeschlossener Winkel β etwa 10° betragen, sodass Winkelstellungen des Verbindungssteckers zwischen 0° bis 100° in 10°-Schritten möglich sind.

Der Basiskörper 6 und die Abdeckung 7 nehmen den Lagerabschnitt 9 bei mit dem Basiskörper 6 verbundener Abdeckung 7 formschlüssig auf, wobei der Basiskörper 6 und die Abdeckung 7 angrenzend an eine in dem Lagerabschnitt 9 ausgebildete Durchgangsöffnung 30 eine Aussparung 25 für ein in die Durchgangsöffnung 30 einführbares Kabel aufweisen, wobei das Kabel dem elektrischen Verbinden der elektronischen Komponente 2 mit dem Verbindungstecker 8 dient.

Des Weiteren weist der Basiskörper 6 auf seiner der Vorrichtung 2 abgewandten Seite mehrere optische Anzeigemittel 22 auf, wobei diese Anzeigemittel 22 zur Anzeige der Stellung des mechanischen Bauteils 4 und somit der Anzeige der Endstellung der Vorrichtung 3, nämlich "close" und "open", dienen.

Darüber hinaus weist der Basiskörper 6 ein weiteres mit "power" gekennzeichnetes Anzeigemittel 22 auf, um anzuzeigen, ob eine Spannungsversorgung zu der elektronischen Komponente 2, vorliegend zu der Abfrageeinrichtung, besteht.

Der Adapter 1 weist die als Abfrageeinrichtung ausgebildete elektronische Komponente 2 der Vorrichtung 3 auf. Dabei sind eine elektronische Auswertekarte 18 der Abfrageeinrichtung sowie eine mit dieser elektronischen Auswertekarte 18 verbundene Sensoreinheit der Abfrageeinrichtung in dem Basiskörper 6 angeordnet.

Die Sensoreinheit weist zwei Sensoren 19 zum Erfassen der Position eines Stellteils 20 auf, wobei das Stellteil 20 mit einem mit dem mechanischen Bauteil 4 verbundenen Schaltelement 24 zusammenwirkt. Das Stellteil 20 weist einen aus dem Gehäuse 26 der Vorrichtung 3 herausgeführten Ansatz 23 auf, wobei der Ansatz 23 in einer ersten Endstellung der Vorrichtung 3 den einen Sensor 19 und in einer anderen Endstellung den anderen Sensor 19 abdeckt.

### Bezugszeichenliste

- 1: Adapter
- 2: Elektronische Komponente
- 3: Vorrichtung
- 4: Mechanisches Bauteil
- 5: Grundkörper
- 6: Basiskörper
- 7: Abdeckung
- 8: Verbindungsstecker
- 9: Lagerabschnitt
- 10: Verbindungsabschnitt
- 11: Achse
- 12: Rastmittel
- 13: Rastmittel
- 14: Zahnung
- 15: Kreisbogen
- 16: Vorsprung
- 17: Führungsnut
- 18: elektronische Auswertekarte
- 19: Sensor
- 20: Stellteil
- 21: Schraube
- 22: Anzeigemittel
- 23: Ansatz
- 24: Schaltelement
- 25: Aussparung
- 26: Gehäuse
- 27: Kniehebelgelenkanordnung
- 28: Positionierstift
- 29: Führungselement
- 30: Durchgangsöffnung
- 31: Antriebseinheit
- α: Mittelpunktswinkel
- β: Winkel

## Patentansprüche

1. Adapter (1) zum elektrischen Verbinden einer elektronischen Komponente (2) einer Vorrichtung (3) mit einer von der Vorrichtung (3) räumlich getrennten anderen elektronischen Komponente, insbesondere zum Verbinden einer Abfrageeinrichtung zur Bestimmung einer Stellung eines mechanischen Bauteils (4) einer Vorrichtung (3) zum Spannen, Schwenken, Zentrieren oder dergleichen mit einer externen Steuereinheit, aufweisend einen Grundkörper (5) und einen in dem Grundkörper (5) gelagerten Verbindungsstecker (8) zur Herstellung einer elektrischen Verbindung zwischen den elektronischen Komponenten (2), wobei der Grundkörper (5) einen mit der Vorrichtung (3) verbindbaren Basiskörper (6) und eine lösbar mit dem Basiskörper (6) verbundene Abdeckung (7) aufweist, der Verbindungsstecker (8) einen Lagerabschnitt (9) und einen Verbindungsabschnitt (10) für einen korrespondierenden Stecker der anderen elektronischen Komponente aufweist, der Verbindungsstecker (8) im Bereich des Lagerabschnitts (9) zwischen dem Basiskörper (6) und der Abdeckung (7) gelagert ist und bei gelöster Abdeckung (7) um eine Achse (11) schwenkbar in dem Grundkörper (5) gelagert ist, wobei durch Verbinden der Abdeckung (7) mit dem Basiskörper (6) Rastmittel (12) des Lagerabschnitts (9) mit Rastmitteln (13) des Grundkörpers (5) in Eingriff bringbar sind, wobei eine in dem Lagerabschnitt (9) ausgebildete Zahnung (14) die Rastmittel (12) des Lagerabschnitts (9) bildet, wobei im Bereich der Zahnung (14) senkrecht zu der Achse (11) ein Querschnitt des Lagerabschnitts (9) gebildet ist, in dem die Zahnung (14) entlang eines Kreisbogens (15) eines konzentrisch zu der Achse (11) ausgebildeten Kreises ausgebildet ist **oder** eine in dem Grundkörper (5) ausgebildete Zahnung (14) die Rastmittel (13) des Grundkörpers (5) bildet, wobei im Bereich der Zahnung (14) senkrecht zu der Achse (11) ein Querschnitt des Grundkörpers (5) gebildet ist, in dem die Zahnung (14) entlang eines Kreisbogens (15) eines konzentrisch zu der Achse (11) ausgebildeten Kreises ausgebildet ist.

2. Adapter (1) nach Anspruch 1, **dadurch gekennzeichnet, dass** die Zahnung (14) in dem Lagerabschnitt (9) ausgebildet ist, und die in dem Lagerabschnitt (9) ausgebildete Zahnung (14) die Rastmittel (12) des Lagerabschnitts (9) bildet, wobei im Bereich der Zahnung (14) senkrecht zu der Achse (11) ein Querschnitt des Lagerabschnitts (9) gebildet ist, in dem die Zahnung (14) entlang des Kreisbogens (15) des konzentrisch zu der Achse (11) ausgebildeten Kreises ausgebildet ist, insbesondere die Zahnung (14) durch in dem Lagerabschnitt (9) ausgebildete Rücksprünge (26) gebildet ist.

3. Adapter (1) nach Anspruch 1 oder 2, **dadurch gekennzeichnet, dass** der Verbindungsstecker (8) in der Abdeckung (7) gelagert ist.

4. Adapter (1) nach einem der Ansprüche 1 bis 3, **dadurch gekennzeichnet, dass** der Lagerabschnitt (9) im Wesentlichen kugelförmig oder zylinderförmig ausgebildet ist.

5. Adapter (1) nach einem der Ansprüche 1 bis 4, **dadurch gekennzeichnet, dass** der Verbindungsstecker (8) transversal zu der Achse (11) verschiebbar in dem Grundkörper (5), vorzugsweise in der Abdeckung (7) gelagert ist.

6. Adapter (1) nach einem der Ansprüche 1 bis 5, **dadurch gekennzeichnet, dass** der Lagerabschnitt (9) zwei im Bereich der Achse (11) ausgebildete gegenüberliegende Vorsprünge (16) aufweist, wobei die Vorsprünge (16) in jeweils einer Führungsnut (17) des Basiskörpers (6) oder der Abdeckung (7) gelagert sind, insbesondere die jeweilige Führungsnut (17) eine Außenfläche des Basiskörpers (6) oder der Abdeckung (7) durchsetzt.

7. Adapter (1) nach einem der Ansprüche 1 bis 6, **dadurch gekennzeichnet, dass** die Abdeckung (7) im gelösten Zustand transversal zu der Achse (11) gegenüber dem Basiskörper (6) verschiebbar gelagert ist, vorzugsweise parallel zu den Führungsnuten (17) verschiebbar gelagert ist.

8. Adapter (1) nach Anspruch 7, **dadurch gekennzeichnet, dass** die Abdeckung (7) ein Führungselement (29), insbesondere einen Bolzen, und der Basiskörper eine Aufnahme für das Führungselement (29) aufweist.

9. Adapter (1) nach einem der Ansprüche 1 bis 8, **dadurch gekennzeichnet, dass** der Basiskörper (6) und/oder die Abdeckung (7) den Lagerabschnitt (9) formschlüssig aufnimmt.

10. Adapter (1) nach einem der Ansprüche 1 bis 9, **dadurch gekennzeichnet, dass** der Lagerabschnitt (9) vorzugsweise auf einer dem Verbindungsabschnitt (10) abgewandten Seite eine Durchgangsöffnung (30) für ein Kabel aufweist.

11. Adapter (1) nach einem der Ansprüche 1 bis 10, **dadurch gekennzeichnet, dass** der Basiskörper (6) und/oder die Abdeckung (7) angrenzend an den Lagerabschnitt (9), insbesondere angrenzend an die Durchgangsöffnung (30) eine Aussparung (25) aufweist.

12. Adapter (1) nach einem der Ansprüche 1 bis 11, **dadurch gekennzeichnet, dass** ein Mittelpunktswinkel (α) des Kreisbogens (15) zwischen 70° und 110° beträgt.

13. Adapter (1) nach einem der Ansprüche 1 bis 12, **dadurch gekennzeichnet, dass** ein zwischen zwei benachbarten Rastmitteln (12) des Lagerbereichs (9) und/oder zwischen zwei benachbarten Rastmitteln (13) des Grundkörpers (5) eingeschlossener Winkel (β) zwischen 5° und 15° beträgt.

14. Adapter (1) nach einem der Ansprüche 1 bis 13, **dadurch gekennzeichnet, dass** der Verbindungsstecker (8) elektrisch mit der zu verbindenden Abfrageeinrichtung zur Bestimmung der Stellung des mechanischen Bauteils (4) der Vorrichtung (3) zum Spannen, Schwenken, Zentrieren oder dergleichen verbindbar ist, insbesondere der Basiskörper (6) Anzeigemittel (22), vorzugsweise optische Anzeigemittel (22), zur Anzeige der Stellung des mechanischen Bauteils (4) aufweist.

15. Adapter (1) nach Anspruch 1 bis 14, **dadurch gekennzeichnet, dass** der Adapter (1) die zu verbindende elektronische Komponente (2) der Vorrichtung (3) aufweist, insbesondere der Adapter (1) eine elektronische Auswertekarte (18) der Abfrageeinrichtung aufweist, wobei diese elektronische Auswertekarte (18) mit einem Sensor (19) der Abfrageeinrichtung verbindbar oder verbunden ist, insbesondere der Adapter (1) den Sensor (19) aufweist, vorzugsweise die elektronische Karte (18) und/oder der Sensor (19) in dem Basiskörper (6) angeordnet ist.

## Claims

1. Adapter (1) for electrically connecting an electronic component (2) of an apparatus (3) to another electronic component which is arranged physically separately from the apparatus (3), in particular for connecting an interrogation device for determining a position of a mechanical component (4) of an apparatus (3) for tensioning, pivoting, centring or the like to an external control unit, having a main body (5) and a connecting plug (8), which is mounted in the main body (5), for establishing an electrical connection between the electronic components (2), wherein the main body (5) has a base body (6), which can be connected to the apparatus (3), and a cover (7) which is detachably connected to the base body (6), the connecting plug (8) has a bearing section (9) and a connecting section (10) for a corresponding plug of the other electronic component, the connecting plug (8) is mounted between the base body (6) and the cover (7) in the region of the bearing section (9) and, when the cover (7) is detached, is mounted in the main body (5) such that it can pivot about an axis (11), wherein latching means (12) of the bearing section (9) can be brought into engagement with latching means (13) of the main body (5) by connecting the cover (7) to the base body (6), wherein a tooth system (14) which is formed in the bearing section (9) forms the latching means (12) of the bearing section (9), wherein a cross section of the bearing section (9) is formed perpendicular to the axis (11) in the region of the tooth system (14), in which cross section the tooth system (14) is formed along an arc (15) of a circle which is formed concentrically to the axis (11) or a tooth system (14) which is formed in the main body (5) forms the latching means (13) of the main body (5), wherein a cross section of the main body (5) is formed perpendicular to the axis (11) in the region of the tooth system (14), in which cross section the tooth system (14) is formed along an arc (15) of a circle which is formed concentrically to the axis (11).

2. Adapter (1) according to Claim 1, **characterized in that** the tooth system (14) is formed in the bearing section (9), and the tooth system (14), which is formed in the bearing section (9), forms the latching means (12) of the bearing section (9), wherein a cross section of the bearing section (9) is formed perpendicular to the axis (11) in the region of the tooth system (14), in which cross section the tooth system (14) is formed along the arc (15) of the circle which is formed concentrically to the axis (11), in particular the tooth system (14) is formed by recesses (26) which are formed in the bearing section (9).

3. Adapter (1) according to Claim 1 or 2, **characterized in that** the connecting plug (8) is mounted in the cover (7).

4. Adapter (1) according to one of Claims 1 to 3, **characterized in that** the bearing section (9) is of substantially spherical or cylindrical design.

5. Adapter (1) according to one of Claims 1 to 4, **characterized in that** the connecting plug (8) is mounted in the main body (5), preferably in the cover (7), such that it can be displaced transversely to the axis (11).

6. Adapter (1) according to one of Claims 1 to 5, **characterized in that** the bearing section (9) has two opposite projections (16) which are formed in the region of the axis (11), wherein the projections (16) are mounted in in each case a guide groove (17) of the base body (6) or of the cover (7), in particular the respective guide groove (17) passes through an outer surface of the base body (6) or of the cover (7).

7. Adapter (1) according to one of Claims 1 to 6, **characterized in that** the cover (7), in the detached state, is mounted such that it can be displaced transversely to the axis (11) in relation to the base body (6), preferably is mounted such that it can be displaced parallel to the guide grooves (17).

8. Adapter (1) according to Claim 7, **characterized in that** the cover (7) has a guide element (29), in particular a bolt, and the base body has a receptacle for the guide element (29).

9. Adapter (1) according to one of Claims 1 to 8, **characterized in that** the base body (6) and/or the cover (7) receives the bearing section (9) in an interlocking manner.

10. Adapter (1) according to one of Claims 1 to 9, **characterized in that** the bearing section (9) has a through opening (30) for a cable, preferably on a side which is averted from the connecting section (10).

11. Adapter (1) according to one of Claims 1 to 10, **characterized in that** the base body (6) and/or the cover (7) have/has a cutout (25) adjacent to the bearing section (9), in particular adjacent to the through opening (30).

12. Adapter (1) according to one of Claims 1 to 11, **characterized in that** a centre point angle (α) of the arc (15) of the circle is between 70° and 110°.

13. Adapter (1) according to one of Claims 1 to 12, **characterized in that** an angle (β) which is enclosed between two adjacent latching means (12) of the bearing region (9) and/or between two adjacent latching means (13) of the main body (5) is between 5° and 15°.

14. Adapter (1) according to one of Claims 1 to 13, **characterized in that** the connecting plug (8) can be electrically connected to the interrogation device, which is to be connected, for determining the position of the mechanical component (4) of the apparatus (3) for tensioning, pivoting, centring or the like, in particular the base body (6) has indicating means (22), preferably optical indicating means (22), for indicating the position of the mechanical component (4) .

15. Adapter (1) according to Claims 1 to 14, **characterized in that** the adapter (1) has the electronic components (2) of the apparatus (3) which are to be connected, in particular the adapter (1) has an electronic evaluation card (18) of the interrogation device, wherein this electronic evaluation card (18) can be connected or is connected to a sensor (19) of the interrogation device, in particular the adapter (1) has the sensor (19), preferably the electronic card (18) and/or the sensor (19) are/is arranged in the base body (6).

## Revendications

1. Adaptateur (1) destiné à la connexion électrique d'un composant électronique (2) d'un dispositif (3) à un autre composant électronique séparé physiquement du dispositif (3), notamment destiné à la connexion d'un appareil d'interrogation destiné à déterminer une position d'un élément structural mécanique (4) d'un dispositif (3) servant à serrer, pivoter, centrer ou similaire avec une unité de commande externe, possédant un corps principal (5) et une fiche de connexion (8) logée dans le corps principal (5) pour établir une connexion électrique entre les composants électroniques (2), le corps principal (5) possédant un corps de base (6) pouvant être relié au dispositif (3) et un cache (7) relié de manière amovible au corps de base (6), la fiche de connexion (8) possédant une portion d'appui (9) et une portion de connexion (10) pour une fiche correspondante de l'autre composant électronique, la fiche de connexion (8) étant logée dans la zone de la portion d'appui (9) entre le corps de base (6) et le cache (7) et étant logée dans le corps principal (5) de manière à pouvoir pivoter autour d'un axe (11) lorsque le cache (7) est détaché, des moyens d'encliquetage (12) de la portion d'appui (9) pouvant être amenés en prise avec des moyens d'encliquetage (13) du corps principal (5) en reliant le cache (7) avec le corps de base (6), une denture (14) formée dans la portion d'appui (9) formant les moyens d'encliquetage (12) de la portion d'appui (9), une section transversale de la portion d'appui (9) étant formée dans la zone de la denture (14) perpendiculairement à l'axe (11), dans laquelle la denture (14) est formée le long d'un arc de cercle (15) d'un cercle configuré de manière concentrique par rapport à l'axe (11) ou une denture (14) formée dans le corps principal (5) formant les moyens d'encliquetage (13) du corps principal (5), une section transversale du corps principal (5) étant formée dans la zone de la denture (14) perpendiculairement à l'axe (11), dans laquelle la denture (14) est formée le long d'un arc de cercle (15) d'un cercle configuré de manière concentrique par rapport à l'axe (11).

2. Adaptateur (1) selon la revendication 1, **caractérisé en ce que** la denture (14) est formée dans la portion d'appui (9) et la denture (14) formée dans la portion d'appui (9) forme les moyens d'encliquetage (12) de la portion d'appui (9), une section transversale de la portion d'appui (9) étant formée dans la zone de la denture (14) perpendiculairement à l'axe (11), dans laquelle la denture (14) est formée le long d'un arc de cercle (15) d'un cercle configuré de manière concentrique par rapport à l'axe (11), la denture (14) étant notamment formée par des retraits (26) formés dans la portion d'appui (9).

3. Adaptateur (1) selon la revendication 1 ou 2, **caractérisé en ce que** la fiche de connexion (8) est logée dans le cache (7).

4. Adaptateur (1) selon l'une des revendications 1 à 3, **caractérisé en ce que** la portion d'appui (9) est de configuration sensiblement sphérique ou cylindrique.

5. Adaptateur (1) selon l'une des revendications 1 à 4, **caractérisé en ce que** la fiche de connexion (8) est montée dans le corps principal (5), de préférence dans le cache (7), coulissante transversalement par rapport à l'axe (11).

6. Adaptateur (1) selon l'une des revendications 1 à 5, **caractérisé en ce que** la portion d'appui (9) possède deux parties saillantes (16) opposées formées dans la zone de l'axe (11), les parties saillantes (16) étant respectivement logées dans une rainure de guidage (17) du corps de base (6) ou du cache (7), la rainure de guidage (17) respective traversant notamment une surface extérieure du corps de base (6) ou du cache (7) .

7. Adaptateur (1) selon l'une des revendications 1 à 6, **caractérisé en ce que** le cache (7) à l'état détaché est monté coulissant transversalement à l'axe (11) par rapport au corps de base (6), de préférence monté coulissant parallèlement aux rainures de guidage (17) .

8. Adaptateur (1) selon la revendication 7, **caractérisé en ce que** le cache (7) possède un élément de guidage (29), notamment un goujon, et le corps de base un logement pour l'élément de guidage (29).

9. Adaptateur (1) selon l'une des revendications 1 à 8, **caractérisé en ce que** le corps de base (6) et/ou le cache (7) accueillent la portion d'appui (9) par complémentarité de formes.

10. Adaptateur (1) selon l'une des revendications 1 à 9, **caractérisé en ce que** la portion d'appui (9) possède, de préférence sur un côté à l'opposé de la portion de connexion (10), une ouverture de passage (30) pour un câble.

11. Adaptateur (1) selon l'une des revendications 1 à 10, **caractérisé en ce que** le corps de base (6) et/ou le cache (7) possèdent un creux (25) adjacent à la portion d'appui (9), notamment adjacent à l'ouverture de passage (30).

12. Adaptateur (1) selon l'une des revendications 1 à 11, **caractérisé en ce qu'**un angle au centre (α) de l'arc de cercle (15) est compris entre 70° et 110°.

13. Adaptateur (1) selon l'une des revendications 1 à 12, **caractérisé en ce qu'**un angle (β) inclus entre deux moyens d'encliquetage (12) voisins de la portion d'appui (9) et/ou entre deux moyens d'encliquetage (13) voisins du corps principal (5) est compris entre 5° et 15°.

14. Adaptateur (1) selon l'une des revendications 1 à 13, **caractérisé en ce que** la fiche de connexion (8) peut être reliée électriquement à l'appareil d'interrogation à connecter pour déterminer la position de l'élément structural mécanique (4) du dispositif (3) servant à serrer, pivoter, centrer ou similaire, le corps de base (6) possédant notamment des moyens d'indication (22), de préférence des moyens d'indication optiques (22), servant à indiquer la position de l'élément structural mécanique (4).

15. Adaptateur (1) selon les revendications 1 à 14, **caractérisé en ce que** l'adaptateur (1) possède le composant électronique (2) à connecter du dispositif (3), l'adaptateur (1) possédant notamment une carte d'interprétation (18) électronique de l'appareil d'interrogation, cette carte d'interprétation (18) électronique pouvant être reliée ou étant reliée à un capteur (19) de l'appareil d'interrogation, l'adaptateur (1) possédant notamment le capteur (19), la carte électronique (18) et/ou le capteur (19) étant de préférence disposés dans le corps de base (6).
